# FASCICULE DE BREVET EUROPEEN

(11) **EP 2 500 508 B1**
(45) Date de publication et mention de la délivrance du brevet: **18.09.2013**
(21) Numéro de dépôt: 12159662.1
(22) Date de dépôt: 15.03.2012
(51) Int. Cl.: E06B 9/40, E06B 9/86, E06B 9/58

(54) **Installation de fermeture ou de protection solaire, et procédé de mise en oeuvre d'une telle installation**
Schliess- oder Sonnenschutzeinrichtung, und Verfahren zur Umsetzung einer solchen Einrichtung
Closing or sun protection installation, and process for the implementation of such an installation

(30) Priorité: 16.03.2011 FR 1152159
(43) Date de publication de la demande: 19.09.2012
(73) Titulaire: Zurflüh-Feller, 25150 Pont de Roide (FR)
(72) Inventeur: Meny, Frédéric, 25150 AUTECHAUX ROIDE (FR)
(74) Mandataire: Myon, Gérard Jean-Pierre

(56) Documents cités:
- EP-A2- 0 305 081
- EP-A2- 1 816 306
- US-A- 4 509 576

## Description

La présente invention concerne une installation de fermeture ou de protection solaire. L'invention concerne également un procédé de mise en oeuvre d'une telle installation. Le domaine de l'invention est celui des installations de type stores ou volets roulants, destinés à équiper un ouvrant de bâtiment tel qu'une porte ou une fenêtre agencée dans un mur ou un toit.

De manière classique, une telle installation comprend un tablier en toile ou à lames enroulé autour d'un arbre et qui se déroule entre deux coulisses afin de masquer la fenêtre. Une action manuelle ou électrique permet de manoeuvrer la descente ou la montée du tablier. En position basse, il est connu de bloquer une lame finale ou une barre de charge de ce tablier afin d'empêcher son soulèvement, son arrachement et/ou sa remontée. Ainsi, l'installation est protégée en cas d'intempéries, de bourrasques de vent ou de tentative d'intrusion.

L'installation peut comprendre un système manuel de verrouillage du tablier, du type serrure ou targette, fixé sur la lame finale. Le verrouillage d'un tel système par un utilisateur n'est pas systématique. Si le verrou n'est pas en place lorsque survient un orage ou une tentative d'intrusion, le tablier risque de remonter autour de l'arbre et/ou d'être arraché des coulisses.

En alternative, l'installation peut comprendre un système automatique de verrouillage du tablier, qui se met en place systématiquement à chaque descente complète du tablier en position basse. Par exemple, un verrou rigide peut être interposé entre l'arbre d'enroulement et la première lame du tablier, comprimant ainsi le tablier dans les coulisses afin de l'empêcher de remonter. Un tel système n'est pas adapté aux stores à toile souple, où le manque de rigidité de la toile ne permet pas d'empêcher la barre de charge de remonter.

Selon un autre exemple, le système automatique peut fonctionner sur le principe du « pas de deux sens à la montée ». Lorsque le tablier est descendu en partie basse, un tel système provoque une première montée. Le tablier est alors bloqué automatiquement par des organes situés en partie basse de l'installation. Ensuite, le tablier doit redescendre légèrement pour se débloquer et pouvoir remonter librement lors d'une deuxième montée.

EP-A-0 305 081 et US-A-4 509 576 décrivent chacun une installation de type store, comprenant un système automatique de verrouillage de la barre de charge en partie basse, dans lequel un organe de blocage coopère avec un chemin de guidage.

Dans EP-A-0 305 081qui décrit une installation selon le préambule de la revendication 1 et un procédé selon le préambule de la revendication 9, l'organe de blocage est soit un organe pivotant muni d'un doigt et d'un ressort de rappel, soit un bras déformable en partie logé dans le chemin de guidage. Ce système de verrouillage n'est pas entièrement satisfaisant, notamment en termes de fiabilité. En raison de la fatigue du ressort de rappel ou du bras déformable, l'efficacité du système de verrouillage diminue dans le temps.

Dans US-A-4 509 576, l'organe de blocage est un levier qui coopère avec une rainure ménagée dans une coulisse verticale, jusqu'à atteindre un labyrinthe de verrouillage en partie basse. Lorsque l'installation est inclinée en position d'ombrage (« sunshade » en anglais), l'organe de blocage suit une autre rainure ménagée dans une deuxième coulisse inclinée, jusqu'à un deuxième labyrinthe de verrouillage. Ce système de verrouillage n'est pas entièrement satisfaisant, notamment en termes de simplicité et de polyvalence.

Le but de la présente invention est de proposer une installation de fermeture ou de protection solaire améliorée, comprenant un système de verrouillage polyvalent, permettant de verrouiller ou déverrouiller la barre de charge en partie basse de manière automatique, fiable et efficace, lorsque le tablier est abaissé ou relevé.

A cet effet, l'invention a pour objet une installation de fermeture ou de protection solaire, notamment de type store, telle que définie à la revendication 1.

Ainsi, l'invention permet un verrouillage et un déverrouillage simple et efficace du système lorsque la barre est en position basse et que le tablier est déroulé et tendu, grâce à la coopération de l'organe à bascule avec le chemin de verrouillage. L'agencement de cet organe à bascule dans le système permet d'éviter l'utilisation d'un ressort ou d'un élément déformable pour forcer cet organe, d'une part, à se déplacer entre les différentes positions dans le chemin du système de verrouillage et, d'autre part, à se maintenir en position verrouillée. Par ailleurs, le chemin de verrouillage est configuré pour que, quelle que soit la vitesse de déplacement de la barre à la remontée et quel que soit la position du plan de basculement dans une certaine plage de réglage, l'organe à bascule quitte ce chemin et libère ainsi la barre et le tablier. En particulier, l'effet de pendule le long de la rampe permet de dégager l'organe à bascule quel que soit la position du plan de basculement dans cette plage de réglage. L'efficacité de cet effet de pendule est en outre améliorée en comparaison avec les systèmes existants, où la remontée de la barre est généralement prédominante par rapport à l'effet de pendule. Ainsi, l'installation selon l'invention procure une protection efficace en cas d'intempéries ou de tentative d'intrusion, et ce de manière durable.

D'autres caractéristiques avantageuses de l'installation selon l'invention, prises isolément ou en combinaison, sont définies aux revendications 2 à 8.

L'invention a également pour objet un procédé de mise en oeuvre d'une installation de fermeture ou de protection solaire, notamment de type store, tel que défini à la revendication 9.

D'autres caractéristiques avantageuses du procédé selon l'invention sont définies à la revendication 10.

L'invention sera mieux comprise à la lecture de la description qui va suivre, donnée uniquement à titre d'exemple non limitatif et faite en référence aux dessins sur lesquels :
- la figure 1 est une vue en perspective d'une installation conforme à l'invention, équipée d'un tablier et d'une barre de charge en configuration basse déverrouillée ;
- la figure 2 est une représentation schématique de l'installation de la figure 1, montrant différentes étapes d'une phase de descente du tablier ;
- la figure 3 est une représentation schématique de l'installation des figures 1 et 2, montrant différentes étapes d'une phase de montée du tablier ;
- la figure 4 est une vue en perspective à plus grande échelle du détail IV à la figure 1, montrant un système de verrouillage équipant l'installation ;
- les figures 5, 6, 7 et 11 sont d'autres vues en perspective à différentes échelles du détail de la figure 4, montrant le système de verrouillage équipant l'installation dans différentes positions ;
- les figures 8 et 9 sont des vues de côté à une autre échelle selon les flèches VIII et IX respectivement aux figures 6 et 7 ;
- la figure 10 est une vue analogue à la figure 9, montrant partiellement le système de verrouillage ;
- la figure 12 est une vue analogue aux figures 8 et 9 pour un système de verrouillage équipant une installation conforme à un second mode de réalisation de l'invention ; et
- la figure 13 est une vue analogue à la figure 10 pour le système de verrouillage de la figure 12.

Sur les figures 1 à 11 est représentée une installation 10, conforme à l'invention, de fermeture ou de protection solaire, de type store.

Pour faciliter le repérage des différentes parties de l'installation 10 dans l'espace, on définit un côté intérieur 11 tourné vers le bâtiment non représenté, un côté extérieur 12 tourné à l'opposé du bâtiment, un côté gauche 13, un côté droit 14, un côté supérieur 15 et un côté inférieur 16 de l'installation 10.

Comme montré à la figure 1, l'installation 10 comprend une coulisse 24 de chaque côté gauche 13 et droit 14. Les coulisses 24 s'étendent suivant une orientation verticale, parallèlement à un axe central X de déploiement du store, depuis une extrémité supérieure 25 vers une extrémité inférieure 26. Chaque coulisse 24 comprend une rainure 27 qui s'étend parallèlement à l'axe X, en étant tournée face à la coulisse 24 opposée.

Un caisson 20 est disposé du côté supérieur 15 de l'installation 10, à l'extrémité 25 des coulisses 24. Le caisson 20 et les coulisses 24 forment ainsi le cadre rigide de l'installation 10, destiné à être fixé à un bâtiment, contre et/ou sur le cadre d'une ouverture non représentée. Dans le caisson 20 sont logés un arbre 22 et un moteur électrique 21 d'entraînement de cet arbre 22 en rotation autour d'un axe Y, dans deux sens de rotation opposés R1 ou R2. L'installation 10 est symétrique par rapport à un plan médian Pm incluant l'axe X, excepté le moteur 21.

L'installation 10 comprend également un tablier de store 30 qui s'enroule et se déroule autour de l'arbre 22, en fonction de sa rotation dans le premier sens R1 ou le deuxième sens R2. Plus précisément, une première extrémité 32 du tablier 30 est solidaire de l'arbre 22, tandis qu'une deuxième extrémité 34 du tablier 30 est solidaire d'une barre de charge 40 qui se translate selon l'axe de déploiement X entre les coulisses parallèles 24, dans deux directions de translation opposées D1 et D2.

Comme montré aux figures 1 et 4 à 7, la barre de charge 40 s'étend suivant un axe Y40 parallèle à l'axe de pivotement Y et présente un profil de section rectangulaire. Les extrémités latérales de la barre 40, de chaque côté gauche 13 et droit 14, sont conformées pour coulisser dans les rainures 27 ménagées à cet effet dans les coulisses 24. La masse de la barre 40 facilite sa descente par gravité lors du déroulement du tablier 30 et réduit l'effet des bourrasques de vent sur ce tablier 30. En d'autres termes, la barre 40 est mobile selon l'axe X entre les extrémités 25 et 26 des coulisses 24, sélectivement dans les directions D1 et D2.

Lorsque le tablier 30 est déployé entre les coulisses 24, comme montré à la figure 1, ce tablier 30 s'étend entre les rainures 27 dans un plan de déploiement P30 qui inclut l'axe X et est perpendiculaire au plan médian Pm. Pour éviter les désagréments liés aux intempéries et aux tentatives d'intrusion, la barre 40 est alors bloquée en position basse, du côté inférieur 16 de l'installation 10.

A cet effet, l'installation 10 est équipée de deux systèmes 50 de verrouillage de la barre 40 en position basse. Ces systèmes 50 comprennent des éléments fixes agencés aux extrémités inférieures 26 respectives des coulisses 24, ainsi que des éléments mobiles solidaires de la barre 40. Les deux systèmes 50 se font face, en symétrie de part et d'autre du plan médian Pm.

Plus précisément, comme montré notamment aux figures 4 et 5, chaque système 50 comprend un chemin de verrouillage 70 et un ressort à lame 90 intégrés à un boîtier 60 fixé sur la coulisse 24, ainsi qu'un organe à bascule 80 articulé sur une pièce support 42 fixée à la barre 40.

Le fonctionnement global de l'installation 10 est décrit ci-après en lien avec les figures 2 et 3, puis la structure et le fonctionnement des systèmes de verrouillage 50 sont décrits ci-après en lien avec les figures 4 à 11.

Sur la figure 2 sont montrées des étapes A à E de descente du tablier 30 et de la barre 40 équipant l'installation 10, lorsque l'arbre 22 tourne dans le sens R1. Initialement, le tablier 30 est enroulé sur l'arbre 22 et l'ouverture de type fenêtre associée à l'installation 10 est exposée à la lumière.

Dans l'étape A, le tablier 30 se déroule autour de l'arbre 22 selon un mouvement DR1. La barre 40, initialement située à l'extrémité supérieure 25 des coulisses 24, coopère avec les rainures 27 des coulisses 24 et se translate entre ces coulisses 24 dans la direction D1. Dans l'étape B, la barre 40 atteint le côté inférieur 16 de l'installation 10. En coopérant alors avec les systèmes de verrouillage 50 au niveau de l'extrémité inférieure 26 des coulisses 24, la barre 40 rejoint une position de butée PB1. Selon le principe du « pas de deux sens à la montée », cette position de butée PB1 correspond à la première descente de la barre 40 dans la direction D1.

Dans l'étape C, le tablier 30 se détend entre son extrémité 34 liée à la barre 40 immobilisée en position PB1 et son extrémité 32 liée à l'arbre 22 qui pivote toujours dans le sens R1. Dans l'étape D, le tablier 30 se tend de nouveau, en s'enroulant au niveau de son extrémité 32 autour de l'arbre 22, selon un mouvement ER1. Durant ces étapes C et D, le tablier 30 n'est plus tendu dans son plan de déploiement P30. Le mouvement d'enroulement ER1 produit un effet inverse au mouvement de déroulement DR1, de sorte qu'une traction est exercée sur la barre 40 dans la direction D2.

Dans l'étape E, la barre 40 se translate ainsi dans la direction D2, sur une courte distance, jusqu'à atteindre une position de butée PB2 en coopérant avec le système de verrouillage 50 équipant chaque coulisse 24. Selon le principe du « pas de deux sens à la montée », cette position de butée PB2 correspond à la première montée de la barre 40 dans la direction D2. Autrement dit, la phase de descente du tablier 30 et de la barre 40 se termine par une légère remontée de cette barre 40. A ce stade, la rotation de l'arbre 22 dans le sens R1 s'arrête. Le tablier 30 est alors tendu, tandis que la barre 40 est immobilisée du côté inférieur 16 de l'installation 10, dans la position PB2. L'ouverture équipée de l'installation 10 est alors obturée.

Sur la figure 3 sont montrées des étapes F à J d'enroulement du tablier 30 et de montée de la barre 40 équipant l'installation 10, lorsque l'arbre 22 tourne dans le sens R2.

Dans l'étape F, le tablier 30 se déroule autour de l'arbre 22 selon un mouvement DR2 et la barre 40 quitte la position de butée PB2. La barre 40 se translate par gravité entre les coulisses 24 dans la direction D1, sur une courte distance. Autrement dit, la phase de remontée du tablier 30 et de la barre 40 commence par une légère descente de cette barre 40.

Dans l'étape G, la barre 40 atteint une position de butée PB3 en coopérant avec le système de verrouillage 50 équipant chaque coulisse 24. Selon le principe du « pas de deux sens à la montée », cette position de butée PB3 correspond à la deuxième descente de la barre 40 dans la direction D1. Le tablier 30 se détend entre son extrémité 34 liée à la barre 40 immobilisée en position PB3 et son extrémité 32 liée à l'arbre 22 qui pivote toujours dans le sens R2. Dans l'étape H, le tablier 30 se tend de nouveau, en s'enroulant au niveau de son extrémité 32 autour de l'arbre 22, selon un mouvement ER2. Durant ces étapes G et H, le tablier 30 n'est plus tendu dans son plan de déploiement P30. Le mouvement d'enroulement ER2 produit un effet inverse au mouvement de déroulement DR2, de sorte qu'une traction est exercée sur la barre 40 dans la direction D2.

Dans l'étape 1, la barre 40 coopérant avec chaque système 50 rejoint une position de libération PL4. La barre 40 se translate librement entre les coulisses 24 dans la direction D2, tandis que le tablier 30 s'enroule sur l'arbre 22 suivant le mouvement ER2. Selon le principe du « pas de deux sens à la montée », cette position de libération PL4 correspond à la deuxième montée de la barre 40 dans la direction D2.

Dans l'étape J, la barre 40 atteint une position de butée haute PB5 à l'extrémité supérieure 25 des coulisses 24. A ce stade, la rotation de l'arbre 22 dans le sens R2 s'arrête. Le tablier 30 est enroulé autour de l'arbre 22, tandis que la barre 40 est immobilisée du côté supérieur 15 de l'installation 10, dans la position PB5. L'ouverture équipée de l'installation 10 est exposée à la lumière.

Comme montré aux figures 1 et 4, une pièce support 42 est agencée du côté extérieur 12 de chaque extrémité de la barre 40, sur les côtés gauche 13 et droit 14. Cette pièce 42 présente une surface extérieure bombée 43 et deux faces latérales 45 et 46. Cette pièce 42 est en partie creuse, délimitant un logement intérieur 44 adapté pour former une liaison pivot. Ce logement 44 est débouchant au niveau de la face 45 qui est orientée vers la coulisse 24 et non débouchant au niveau de la face 46 qui est orientée du côté opposé. Cette pièce 42 comprend également des trous oblongs 48 prévus pour recevoir des vis 49, permettant ainsi de régler la position de la pièce 42 sur la barre 40, parallèlement à l'axe Y40 et d'immobiliser la pièce 42 sur la barre 40.

Comme montré aux figures 4 à 11, le boîtier 60 délimite le chemin de verrouillage 70. Ce chemin 70 est du type dit « en escargot » ou « en coeur ». Le boîtier 60 comprend une plaque 61, des parois 62 et 63, une ouverture 64, un évidement 65, un pion 66, une saillie 67, des conduits d'entrée 71 et de sortie 79, une butée intérieure 72, une paroi de séparation 74, une rampe 77 et une face 78.

La plaque de fixation 61 est sensiblement plane, plaquée contre l'extrémité inférieure 26 de la coulisse 24, du côté extérieur 12. Cette plaque 61 est traversée par des vis de fixation 69, permettant ainsi le montage du boîtier 60 contre la coulisse 24. La paroi latérale 62 s'étend à angle droit depuis la face extérieure plane 78 de la plaque 61, parallèlement au plan médian Pm. La paroi d'enveloppe externe 63 s'étend depuis la paroi latérale 62 en direction du plan médian Pm. L'ouverture 64 est ménagée dans le boîtier 60 du côté supérieur 15, entre la plaque 61, la paroi 62 et la paroi 63. Le conduit d'entrée 71 s'étend à l'intérieur du boîtier 60 depuis l'ouverture 64, entre les parois 62 et 63 et un ressort à lame 90. A son extrémité opposée à l'ouverture 64, le conduit 71 débouche dans une zone d'angle rentrant 73, délimitée entre la paroi 63 et la butée 72.

Un évidement 65 est ménagé dans le boîtier 60 du côté inférieur 16, séparant la paroi 62, la butée 72 et la rampe 77. Cet évidement 65 permet d'accéder à la vis 69 de fixation inférieure du boîtier 60, qui présente ainsi des dimensions compactes, de sorte qu'en position de verrouillage, la barre de charge 40 n'est pas immobilisée trop haut par rapport au seuil d'appui de la fenêtre.

Le ressort à lame 90 est accroché par l'une de ses extrémités sur un pion 66 appartenant au boîtier 60. Ce pion 66 de fixation du ressort à lame 90 s'étend depuis la paroi 62 à l'intérieur du boîtier 60, en direction du plan médian Pm. Une saillie 67, qui présente une forme extérieure cylindrique, est formée sur la face 78 de la plaque 61 au niveau de l'ouverture 64 afin de servir d'appui à cette lame ressort 90. A ce stade, on remarque que le pion 66 présente une forme cylindrique de base non circulaire, c'est-à-dire que cette forme est allongée parallèlement à l'axe Y40 et étirée diamétralement en direction de la saillie 67, dans le prolongement de la paroi 74.

Le ressort à lame 90 comprend une rampe 92 et une partie d'extrémité 98 de fixation sur le pion 66. La rampe 92 présente une forme plane, avec une face supérieure 94 et une face inférieure 96. En pratique, lorsqu'un effort est exercé sur la face supérieure 94 dans la direction D1, la rampe 92 s'appuie sur la saillie 67 et la paroi de séparation 74 au niveau de sa face inférieure 96, tandis que lorsqu'un effort est exercé sur la face inférieure 96 dans la direction D2, la rampe 92 se décolle de la saillie 67. Le pion 66 est en partie entouré par la partie 98, de sorte qu'ils sont solidaires l'un de l'autre. Excepté le ressort à lame 90, le système 50 ne comprend aucun autre ressort. En particulier, le ressort 90 ne participe pas activement au blocage de la barre 40 dans l'une autre l'autre de ses positions.

Comme montré en particulier aux figures 4 et 8, la butée intérieure 72 s'étend depuis la paroi 63 vers l'intérieur du boîtier 60. La butée 72 présente une première surface supérieure 72a formée à angle droit de la paroi 63, une deuxième surface supérieure 72b inclinée du côté supérieur 15 par rapport à cette surface 72a, ainsi qu'une surface inférieure 72d orientée du côté inférieur 16 et reliée à la surface 72b par une partie d'extrémité 72c.

Comme montré en particulier aux figures 5 et 9, la paroi de séparation 74 s'étend dans le prolongement du pion 66, suivant un profil concave orienté du côté inférieur 16, et se termine par un bec 74a. La concavité de la paroi 74 délimite un logement 75.

Comme montré en particulier aux figures 6, 9 et 10, la rampe 77 s'étend depuis la surface inférieure 72d de la butée 72 jusqu'à la face 78 de la plaque 61, suivant un profil concave orienté du côté supérieur 15. Cette rampe 77 décrit sensiblement un quart de cercle centré sur un point fictif P77, depuis un point P77A situé du côté de la butée 72 jusqu'à une point P77C situé du côté de la face 78. On remarque que ce point P77C de jonction entre la rampe 77 et la face 78 est plus rapprochée de l'ouverture 64 et de l'axe Y40 que la zone d'angle 73. La rampe 77 est plus longue, en bordure du chemin 70, que la face 78. Le conduit de sortie 79 s'étend dans la direction D2, depuis le point P77C en direction de l'ouverture 64, entre la face 78 et la paroi 74.

En considérant une direction perpendiculaire à la face 78, la rampe 77 s'étend suivant une largeur L77, tandis que le chemin de verrouillage s'étend suivant une largeur L70. La largeur L77 est sensiblement égale à 90% de la largeur L70. En alternative, la largeur L77 est supérieure à 60% de la largeur L70, de préférence supérieure à 80%, encore de préférence comprise entre 85% et 95% de la largeur L70.

Un logement inférieur 76 est délimité entre la butée 72 et la rampe 77. Ce logement 76 est plus éloigné, d'une part, de la plaque 61 que le logement 75, suivant une direction perpendiculaire au plan de déploiement P30 du tablier 30 et, d'autre part, de l'ouverture 64 que la zone 73 et le logement 75, suivant une direction parallèle à l'axe X. La rampe 77 est inclinée le long du boîtier 60, en remontant en direction du côté supérieur 15, depuis le logement 76 vers la face 78.

Comme montré en particulier à la figure 4, l'organe à bascule 80 est articulé par rapport à la pièce support 42. L'organe 80 est disposé à l'extérieur des rainures 27 ménagées dans les coulisses 24. L'organe 80 est monobloc et comporte un levier 82 de forme cylindrique reliant, d'une part, un doigt d'articulation cylindrique 84 monté rotatif dans le logement 44 de la pièce support 42 suivant un axe de basculement Y84 et, d'autre part, un doigt de blocage cylindrique 86 qui s'étend suivant un axe Y86 en direction du chemin de verrouillage 70. Les axes Y84 et Y86 sont parallèles entre eux et à l'axe Y40. L'organe 80 est réalisé de préférence en fil cambré, c'est-à-dire un fil droit correspondant au levier 82 qui est plié pour former les doigts 84 et 86 à ses extrémités. En alternative, l'organe 80 peut être fabriqué par moulage ou tout autre procédé adapté à la présente application. En particulier, l'organe 80 peut être considéré comme étant indéformable dans les conditions de fonctionnement du système 50.

En pratique, l'organe 80 est librement articulé par rapport à la barre 40, mobile en rotation libre par gravité autour de l'axe d'articulation Y84 le long d'au moins une partie du chemin de verrouillage 70. Pour sa part, le doigt de blocage 86 de l'organe à bascule 80 est destiné à coopérer avec le chemin de verrouillage 70 délimité dans le boîtier 60. Le réglage du positionnement de la pièce 42 sur la barre 40 permet de s'assurer que les axes Y84 et Y86 sont correctement orientés et que le doigt 86 coopère de manière optimale avec les différentes parties du chemin 70.

De plus, on note G82 le centre de gravité de l'organe à bascule 80. En pratique, le doigt 84 logé dans le support 42 est légèrement plus allongé que le doigt 86 logé dans le boîtier 60. Dans un but de simplification, on assimile néanmoins le centre de gravité de l'organe 80 au centre de gravité du levier 82. En considérant le doigt 84, articulé dans le logement 44 et pivotant autour de l'axe Y84, on définit un plan de basculement P80 vertical incluant l'axe Y84. Ce plan P80 est parallèle au plan P30 incluant l'axe X et est perpendiculaire au plan Pm.

Ainsi, l'organe à bascule 80 est mobile suivant un mouvement de rotation pendulaire, le long d'au moins une partie du chemin 70, avec une position d'équilibre correspondant au plan P80. Cet effet de pendule, ou effet de balancier, est particulièrement avantageux dans le cadre de la présente invention, comme détaillé ci-après.

En pratique, le boîtier 60 et le chemin 70 délimitent les trois positions de butée PB1, PB2 et PB3, ou positions de blocage, de la barre 40, qui correspondent chacune à une position de blocage particulière du doigt de blocage 86 le long du chemin 70. Ainsi, la position PB1 correspond au blocage du doigt 86 dans la zone d'angle 73, la position PB2 correspond au blocage du doigt 86 dans le logement 75, tandis que la position PB3 correspond au blocage du doigt 86 dans le logement 76. La zone 73 et les logements 75 et 76 présentent chacun une forme concave adaptée pour accueillir le doigt 86. Le chemin 70 définit également la position de libération PL4, lorsque le doigt 86 se trouve à l'entrée du conduit 79 délimité à l'intérieur du boîtier 60.

Dans l'étape A de la phase de descente du tablier 30, le système de verrouillage 50 n'est pas sollicité. La barre 40 se translate suivant la direction D1 jusqu'en partie basse de l'installation 10, à proximité des boîtiers 60.

Dans l'étape B, le doigt 86 de chaque organe 80 solidaire de la barre 40 pénètre dans le boîtier 60 correspondant par l'ouverture 64, de manière à suivre le conduit d'entrée 71 du chemin 70 en glissant contre la face supérieure 94 du ressort 90, comme représenté à la figure 5. En quittant le conduit 71, le doigt 86 vient butter contre la surface 72a de la butée 72. A ce stade, le doigt 86 est logé dans la zone d'angle 73 et la barre 40 est bloquée dans la position PB1.

Dans les étapes C et D, le doigt 86 reste logé dans la zone d'angle 73 tandis que la barre 40 est bloquée dans la position PB1. Le tablier 30 se détend entre les coulisses 24, puis se tend suivant l'enroulement ER1.

Dans l'étape E, lorsque la barre 40 est tirée dans la direction D2 par ce tablier 30, le doigt 86 quitte la zone d'angle 73 en suivant un premier mouvement de rotation pendulaire R81, qui le rapproche du plan de basculement P80. A ce stade, le doigt 86 vient buter à l'intérieur du logement 75, contre la paroi 74. Le mouvement de l'organe 80, simultanément en translation suivant la direction D2 et en rotation pendulaire R81, est alors stoppé. L'organe 80 est incliné du côté C1 du plan de basculement P80. Le tablier 30 est tendu et la barre 40 est immobilisée en position PB2.

Dans l'étape F de la phase de montée du tablier 30, le doigt 86 quitte le logement 75 et tend à se rapproche du plan P80 et de la rampe 77. En pratique, le doigt 86 glisse sur la rampe 77 et s'écarte du plan P80, jusqu'à venir se loger au creux du logement 76. Le système 50 est alors dans la configuration de la figure 6. A ce stade, la barre 40 est immobilisée en position PB3 et le tablier 30 continue de se dérouler. L'organe 80 est incliné du côté 1 du plan de basculement P80, avec une inclinaison plus importante que lorsque le doigt 86 est positionné dans le logement 75.

Dans les étapes G et H, le doigt 86 reste en appui dans le logement 76 tandis que la barre 40 est bloquée dans la position PB3. Le tablier 30 se détend entre les coulisses 24, puis se tend suivant l'enroulement ER2.

Dans l'étape I, lorsque la barre 40 est tirée dans la direction D2 par ce tablier 30, le doigt 86 quitte le logement 76 en suivant un deuxième mouvement de rotation pendulaire R82, qui le rapproche du plan de basculement P80. Dans ce cas, la rotation R82 n'est pas stoppée avant que le doigt traverse le plan P80 et l'effet de pendule est complet. Comme montré aux figures 8 et 9, cette rotation R82 transfère le centre de gravité G82 de l'organe 80 depuis un premier côté C1 du plan de basculement P80 vers un deuxième côté C2 du plan de basculement P80.

Le doigt 86 bascule le long de la rampe 77, soit en étant en contact, soit avec un faible jeu entre eux. La trajectoire de ce basculement dépend, d'une part, de la vitesse de remontée de la barre 40 et donc de la vitesse de rotation du moteur 21 et, d'autre part, de la masse de l'organe 80 et donc de son inertie. Puis le doigt 86 passe sous le bec 74a et vient buter très légèrement contre la rampe 77 et/ou la face 78, à proximité du point P77C, à l'entrée du conduit 79. Cette entrée du conduit 79 est proche du plan P80, de ce fait l'effet de rebond ou de balancier est réduit et le doigt 86 peut remonter dans le conduit de sortie 79, qui est débouchant au niveau de l'ouverture 64. La barre 40 est alors en position de libération PL4 et se translate librement dans la direction D2. La configuration de la rampe 77 arrondie est particulièrement avantageuse dans le cadre de l'invention, en lien avec l'effet de pendule.

Comme montré à la figure 10, le plan P80 coupe la rampe 77 en un point P77B, qui est plus rapproché du point P77C que du point P77A. La rampe 77 présente une partie 771 entre les points P77A et P77B, ainsi qu'une partie 772 entre les points P77B et P77C. Dans la mesure où les coulisses 24 sont verticales, 1, le mouvement pendulaire de rotation R83 est essentiellement horizontal le long de la partie 771, tandis que ce mouvement pendulaire de rotation R83 est essentiellement vertical le long de la partie 772. Autrement dit, l'effet de pendule est plus marqué le long de la partie 771 et, lorsque la rotation R83 se poursuit le long de la partie 772, la remontée de la barre 40 entraîne la remontée du le doigt 86 le long du conduit 79, dans la direction D2.

A la différence des systèmes existants où la remontée de la barre est généralement prédominante par rapport à l'effet de pendule, la configuration du système de verrouillage 50 assure que l'effet de pendule est prédominant lors du passage de la position de blocage PB3 à la position de libération PL4. En particulier, le fait que la largeur L77 soit supérieure à 60% et même proche de 90% de la largeur L70, autrement dit le fait que la rampe 77 s'étende sur la majeure partie de la largeur du chemin 70, améliore l'efficacité de cet effet de pendule.

Par ailleurs, la position de l'axe Y84 et donc du plan P80 peuvent varier en fonction de la configuration de l'installation 10, par exemple en fonction de la largeur de la barre de charge 40. Dans ce cas, le point P77B est déplacé le long de la rampe 77. A ce propos, on estime que lorsque le point P77B est plus rapproché du point P77C que du point P77A, le mouvement pendulaire de rotation R83 de l'organe 80 se produit et le système de verrouillage 50 fonctionne efficacement.

Ainsi, à la différence de nombreux systèmes existants, le système 50 selon l'invention permet une tolérance de positionnement du plan P80 par rapport au chemin 70, en fonctionnement et en particulier au montage. Autrement dit, l'invention permet une tolérance de positionnement du boîtier 60 par rapport à la barre 40 et au support 42, notamment lors du montage de l'installation 10. La plage de tolérance de réglage du plan P80 est de l'ordre de 25% de la largeur L70 du chemin 70, considéré dans une direction perpendiculaire à la plaque 61 et donc au plan P30, de préférence comprise entre 20% et 30%.

Ensuite, comme montré à la figure 11, lorsque le doigt 86 entre en contact avec la face 96 du ressort à lame 90 au niveau de la saillie 67, la rampe 92 du ressort 90 se soulève suivant une déformée F90, permettant ainsi au doigt 86 de quitter le chemin 70 ménagé dans le boitier 60 par l'ouverture 64. On note 90' le ressort déformé, représenté en pointillé sur la figure 11. Ensuite, la rampe 92 revient en position initiale, où le ressort 90 n'est pas déformé. Comme le ressort 90 n'est pas directement lié au déplacement du doigt 86 entre les différents logements 73, 75 et 76 définis sur le chemin 70, son usure n'est pas critique pour le fonctionnement de l'installation 10, contrairement au système de verrouillage de EP-A-0 305 081.

Sur les figures 12 et 13 est partiellement représenté un deuxième mode de réalisation d'un système de verrouillage 150, destiné à équiper une installation 10 conforme à l'invention.

Certains éléments constitutifs du système 150 sont identiques aux éléments constitutifs du système 50 du premier mode de réalisation, décrit plus haut, et portent les mêmes références. Il s'agit de la coulisse 24, de la barre 40, de la pièce support 42, du pion 66, de la butée 72, de la zone d'angle 73, des largeurs L70 et L77, du ressort 90, ainsi que de l'organe 80 muni d'un doigt d'articulation 84 d'axe Y84 et d'un doigt de blocage 86 d'axe Y86.

D'autres éléments présentent un fonctionnement similaire, mais une structure différente, en comparaison avec le premier mode de réalisation et portent les mêmes références augmentées de 100. Il s'agit du boîtier 160, du chemin 170, de la paroi 174 qui est pourvue d'un bec 174a et délimite un logement concave 175, du logement 176 délimité entre la butée 72 et la rampe 177, des parties 871 et 872 de cette rampe 177, des points P177A, P177B et P177C, ainsi que du conduit 179.

En pratique, la paroi de séparation 174 est plus étendue que la paroi 74 du premier mode de réalisation. Le chemin 170 est ainsi bien délimité, de même que les logements 175 et 176 sont bien délimités dans ce chemin 170.

La rampe 177 présente une forme concave arrondie, en forme de quart de cercle déformé, sans angles vifs. L'inclinaison de la rampe 177 est plus progressive que celle de la rampe 77. La partie 871 forme une cuvette dont la concavité est tournée du côté supérieur 15. La partie 872 est plus inclinée vers le plan P80 et le côté supérieur 15 que la partie 871.

Dans l'étape 1, le doigt 86 suit un mouvement de rotation pendulaire R83 le long de la rampe 177. Afin de s'assurer que le doigt 86 passe sous le bec 174a et suive le conduit 179, la remontée du doigt 86 et de la barre 40 dans la direction D2 est moins rapide que dans le premier mode de réalisation.

En raison de la forme des rampes 77 et 177, le système 50 permet un fonctionnement plus rapide de l'installation 10 lors de la phase de remontée du tablier 30, tandis que le système 150 est mieux adapté à une installation 10 à commande manuelle. En effet, dans le cas d'une installation 10 manuelle, la remontée du tablier 30 et de la barre 40 est moins rapide, de sorte que l'effet de pendule est légèrement moins prononcé. Avec le système 150, la tolérance de positionnement de la barre de charge 40 et du plan P80 est légèrement inférieure à la tolérance procurée par le système 50.

Par ailleurs, on remarque que l'installation 10 et les systèmes de verrouillage 50 ou 150 impliquent une cinématique de fonctionnement particulière, afin de fonctionner de manière automatique et efficace.

De préférence, pour créer le « pas de deux sens montée » en partie basse, le moteur 21 de l'installation 10 est configuré pour reconnaître automatiquement les positions de blocage PB1, PB2, PB3 et PB5 de la barre 40 par détection du sur-couple générée par le blocage de cette barre de charge 40. De plus, la longueur de la toile du tablier 30 est calculée pour permettre à l'arbre 22 d'enrouler puis dérouler cette toile suivant les mouvements DR1, ER1, DR2 et ER2. En alternative, le moteur 21 est programmé pour réaliser ce va et vient par alternance du sens descente et montée, sans que le tablier doive être successivement enroulé puis déroulé suivant les mouvements DR1, ER1, DR2 et ER2. Cette solution particulière est adaptée aux tabliers à lames de volet roulant qui ne peuvent pas s'enrouler à l'envers.

En variante non représentée, l'installation 10 ne comporte pas de moteur 21 et est alors commandée par un dispositif de commande manuel, notamment du type treuil. Dans ce cas, l'opérateur fait tourner l'arbre 22 à l'aide du treuil, la barre 40 passant successivement par les différentes positions PB1, PB2 et PB3.

Selon une autre variante non représentée, l'installation 10 peut être munie d'un unique système de verrouillage 50 ou 150. La barre 40 comporte alors une unique pièce support 42 dans laquelle est articulé un organe à bascule 80. Dans ce cas, l'installation 10 est symétrique par rapport au plan médian Pm, excepté le moteur 21 et le système de verrouillage 50 ou 150.

Selon une autre variante non représentée, certains éléments du ou des systèmes de verrouillage 50 ou 150 peuvent présenter une configuration différente, adaptée à la présente application. Par exemple, le boîtier 60 ou 160 peut être conformé différemment, mais présente un chemin 70 ou 170 délimitant trois logements correspondant aux trois positions de blocage PB1, PB2 et PB3 de la barre 40.

Selon une variante particulière non représentée, le boîtier 60 ou 160 est fixé sur le support de l'installation 10, tel qu'un mur ou un cadre d'ouvrant.

Selon une variante particulière non représentée, le boîtier 60 ou 160 est intégré directement à la coulisse 24, au niveau de son extrémité inférieure 26. Dans ce cas, la coulisse 24 et le boîtier 60 ou 160 peuvent être moulés d'une pièce. Par ailleurs, dans le cas où l'installation 10 comprend un ou plusieurs systèmes de guidage de la toile de tablier 30 à l'aide de câbles tendus le long des coulisses 24, le boîtier 60 ou 160peut également être intégré au support de câble inférieur.

Selon une autre variante non représentée, la pièce support 42, le boitier 60 ou 160 et l'organe 80 sont situés du côté intérieur 11 de l'installation 10.

Selon une autre variante non représentée, l'installation 10 n'est pas disposée à la verticale, mais est légèrement inclinée. Dans ce cas, la configuration des différentes parties des systèmes de verrouillage 50 est adaptée en conséquence. En particulier, on relève que la coopération du chemin 70 et de l'organe à bascule 80, ainsi que la disposition du plan de basculement P80, dépendent du positionnement de l'installation 10.

Selon une autre variante non représentée, le tablier 30 peut être constitué de lames de volet ainsi que, de chaque côté gauche 13 et droit 14 du tablier, d'une chaîne constituée de plusieurs maillons qui se translatent selon l'axe X dans les rainures 27 des coulisses 24, adaptées à cet effet.

Dans le cadre de l'invention, la configuration du système de verrouillage autorise une tolérance de réglage importante du positionnement de l'organe par rapport au boîtier de verrouillage. Même si l'axe de l'organe et donc le plan de basculement sont décalés par rapport à la coulisse et/ou la barre de charge, le système de verrouillage est adapté pour que le doigt de blocage suive le chemin de verrouillage, en passant par les différentes positions de blocage, ce qui n'est généralement pas le cas pour les systèmes de verrouillage existants. Autrement dit, le plan peut être déplacé parallèlement à la coulisse sans empêcher le fonctionnement du système. Dans ce cas, on adapte la vitesse de déplacement de l'organe à bascule, sa masse, son inertie et son balancement par rapport à l'axe d'articulation.

Quel que soit le mode de réalisation, le système de verrouillage de la présente invention peut s'adapter à différentes installations de fermeture ou de protection solaire, comme les stores à toile souple, les stores vénitiens à tablier et les volets roulants à lames.

## Revendications

1. Installation (10) de fermeture ou de protection solaire, notamment de type store, comprenant :
- des coulisses (24) s'étendant parallèlement à un axe de déploiement (X),
- un arbre (22) agencé à une extrémité (25) des coulisses (24) et monté rotatif autour d'un axe de pivotement (Y) perpendiculaire à l'axe de déploiement (X), cet arbre (22) pivotant sélectivement dans un premier sens (R1) ou dans un deuxième sens (R2) opposé au premier sens de rotation,
- un tablier (30) comportant une première extrémité (32) solidaire de l'arbre (22) et apte à être enroulée sur cet arbre (22), et une deuxième extrémité (34) munie d'une barre (40) mobile en translation selon l'axe de déploiement (X) en coopérant avec les coulisses (24), sélectivement dans une première direction (D1) ou dans une deuxième direction (D2) opposée à la première direction de translation, et
- un système de verrouillage (50 ; 150) de la barre (40) à une ou à chaque extrémité (26) des coulisses (24) opposée à l'arbre (22), chaque système (50 ; 150) incluant :
- un chemin de verrouillage (70 ; 170) délimitant au moins une position (PB1, PB2, PB3) de blocage de la barre (40) et présentant une largeur (L70) donnée dans une direction perpendiculaire à l'axe de déploiement (X) et à l'axe de pivotement (Y), et
- un organe à bascule (80) librement articulé par rapport à la barre (40) autour d'un axe d'articulation (Y84), avec un plan (P80) de basculement de l'organe à bascule (80) qui est parallèle à l'axe de déploiement (X) et inclut cet axe d'articulation (Y84),
où chaque organe à bascule (80) est mobile suivant un mouvement de rotation (R82 ; R83) pendulaire autour de son axe d'articulation (Y84) le long d'une partie du chemin de verrouillage (70 ; 170) qui forme une rampe concave arrondie (77 ; 177) **caractérisée en ce que** ladite partie du chemin de verrouillage s'étend de part et d'autre du plan (P80) de basculement sur au moins 60% de la largeur (L70) du chemin de verrouillage (70 ; 170).

2. Installation selon la revendication 1, **caractérisée en ce que** chaque plan de basculement (P80) présente une plage de tolérance de réglage en fonction du positionnement relatif du chemin de verrouillage (70 ; 170) et de l'organe à bascule (80), l'organe à bascule (80) étant mobile suivant le mouvement de rotation (R82 ; R83) pendulaire quel que soit la position du plan de basculement (P80) dans cette plage, cette plage étant comprise entre 20% et 30% de la largeur (L70) du chemin de verrouillage.

3. Installation selon l'une des revendications précédentes, caractérisée ce que le mouvement de rotation pendulaire (R82 ; R83) transfère le centre de gravité (G82) de l'organe à bascule (80) depuis un premier côté (C1) du plan de basculement (P80) vers un deuxième côté (C2) du plan de basculement (P80).

4. Installation selon l'une des revendications précédentes, **caractérisée en ce que** chaque organe à bascule (80) comporte un levier (82) allongé reliant, d'une part, un élément d'articulation (84) pivotant par rapport à la barre (40) autour de l'axe d'articulation (Y84) et, d'autre part, un doigt cylindrique de blocage (86) qui s'étend parallèlement à l'axe d'articulation (Y84) et coopère avec le chemin de verrouillage (70 ; 170).

5. Installation selon la revendication 4, **caractérisée en ce que** le ou les organes à bascule (80) sont disposés hors des coulisses (24), le cas échéant le doigt cylindrique de blocage est disposé hors des coulisses (24).

6. Installation selon l'une des revendications précédentes, **caractérisée en ce que** la rampe (77) s'étend sensiblement suivant un quart de cercle sur au moins 80% de la largeur (L70) du chemin de verrouillage (70 ; 170).

7. Installation selon l'une des revendications précédentes, **caractérisée en ce que** la rampe (77 ; 177) délimite, lors de la montée de la barre (40) dans la deuxième direction (D2), une partie du chemin de verrouillage (70 ; 170) s'étendant entre, d'une part, un logement (76) correspondant à une position de blocage (PB3) de la barre (40) et, d'autre part, un conduit (79 ; 179) de dégagement de l'organe à bascule (80) hors du chemin de verrouillage (70 ; 170) correspondant à une position de libération (PL4) de la barre (40) en sortie du chemin de verrouillage (70 ; 170).

8. Installation selon l'une des revendications précédentes, **caractérisée en ce que** chaque système de verrouillage (50 ; 150) comprend un ressort à lame (90) qui délimite une partie (71) du chemin de verrouillage (70 ; 170) lors de la descente de la barre (40) dans la première direction (D1) et qui est repoussé par l'organe à bascule (80) lors de la montée de la barre (40) dans la deuxième direction (D2).

9. Procédé de mise en oeuvre d'une installation (10) de fermeture ou de protection solaire, notamment de type store, comprenant :
- des coulisses (24) s'étendant parallèlement à un axe de déploiement (X),
- un arbre (22) agencé à une extrémité (25) des coulisses (24) et monté rotatif autour d'un axe de pivotement (Y) perpendiculaire à l'axe de déploiement (X), cet arbre (22) pivotant sélectivement dans un premier sens (R1) ou dans un deuxième sens (R2) opposé au premier sens de rotation,
- un tablier (30) comportant une première extrémité (32) solidaire de l'arbre (22) et
apte à être enroulée sur cet arbre (22), et une deuxième extrémité (34) munie d'une barre (40) mobile en translation selon l'axe de déploiement (X) en coopérant avec les coulisses (24), sélectivement dans une première direction (D1) ou dans une deuxième direction (D2) opposée à la première direction de translation, et
- au moins un système de verrouillage (50 ; 150) de la barre (40) à une ou à chaque extrémité (26) des coulisses (24) opposée à l'arbre (22), chaque système (50 ; 150) incluant un chemin de verrouillage (70 ; 170) délimitant au moins une position (PB1, PB2,
PB3) de blocage de la barre (40) et présentant une largeur (L70) donnée dans une direction perpendiculaire à l'axe de déploiement (X) et à l'axe de pivotement (Y), et
un organe à bascule (80) librement articulé par rapport à la barre (40) autour d'un axe d'articulation (Y84), avec un plan (P80) de basculement de l'organe à bascule (80) qui est parallèle à l'axe de déploiement (X) et inclut cet axe d'articulation (Y84),
le procédé comprenant au moins une étape dans laquelle chaque organe à bascule (80) pivote suivant un mouvement de rotation (R82 ; R83) pendulaire autour de son axe d'articulation (Y84) le long d'une partie du chemin de verrouillage (70 ; 170) qui forme une rampe concave arrondie (77 ; 177), le procédé étant **caractérisé en ce que** ladite partie du chemin de verrouillage s'étend de part et d'autre du plan (P80) de basculement sur au moins 60% de la largeur (L70) du chemin de verrouillage (70 ; 170).

10. Procédé selon la revendication précédente, **caractérisé en ce qu'**une phase de descente (Fig.2) de la barre (40) comprend au moins des étapes consistant à :
- dans un premier temps (A, B), dérouler (DR1) le tablier (30) dans le premier sens de rotation (R1) tandis que la barre (40) coulisse dans la première direction de translation (D1) jusqu'à ce que l'organe à bascule (80) rejoigne un premier logement de blocage (73) délimité dans le chemin de verrouillage (70 ; 170), et
- dans un deuxième temps (C, D, E), enrouler (ER1) le tablier (30) dans le premier sens de rotation (R1) tandis que la barre (40) coulisse dans la deuxième direction de translation (D2), jusqu'à ce que l'organe à bascule (80) rejoigne un deuxième logement de blocage (75 ; 175) délimité dans le chemin de verrouillage (70 ; 170), cet organe à bascule (80) suivant un premier mouvement de rotation pendulaire (R81) interrompu dans le logement de blocage (75 ; 175) ;
et **en ce qu'**une phase de montée (Fig.3) de la barre (40) comprend au moins des étapes consistant à :
- dans un premier temps (F, G, H), dérouler (DR2) le tablier (30) dans le deuxième sens de rotation (R2) tandis que la barre (40) coulisse dans la première direction de translation (D1) et que l'organe à bascule (80) quitte un deuxième logement de blocage (75 ; 175) délimité dans le chemin de verrouillage (70 ; 170) pour rejoindre un troisième logement de blocage (76 ; 176) délimité dans le chemin de verrouillage (70 ; 1,70) en suivant la rampe (77 ; 177) sur au moins une partie du chemin de verrouillage (70 ; 170), et
- dans un deuxième temps (I, J), enrouler (ER2) le tablier (30) dans le deuxième sens de rotation (R2) tandis que la barre (40) coulisse dans la deuxième direction de translation (D2) et que l'organe à bascule (80) suit un deuxième mouvement de rotation pendulaire (R82 ; R83) le long de la rampe (77 ; 177), depuis le troisième logement de blocage (76 ; 176) vers un conduit (79 ; 179) de sortie du chemin de verrouillage (70 ; 170).

## Patentansprüche

1. Verschluss- oder Sonnenschutz-Einrichtung (10), insbesondere vom Rouleau-Typ, aufweisend:
- Führungsschienen (24), die sich parallel zu einer Entfaltungsachse (X) erstrecken,
- eine Welle (22), die an einem Ende (25) der Führungsschienen (24) angeordnet ist und die um eine Drehachse (Y) drehbar montiert ist, die zu der Entfaltungsachse (X) senkrecht ist, wobei die Welle (22) selektiv in eine erste Richtung (R1) oder in eine zweite Richtung (R2) dreht, die zu der ersten Rotationsrichtung entgegengesetzt ist,
- eine Wand (30), die ein erstes Ende (32) hat, das mit der Welle (22) fest verbunden ist, und die auf die Welle (22) aufwickelbar ist und die ein zweites Ende (34) hat, welches mit einem Balken (40) versehen ist, der durch Zusammenwirken mit den Führungsschienen (24) entlang der Entfaltungsachse (X) translationsbewegbar ist selektiv in eine erste Richtung (D1) oder in eine zweite Richtung (D2), die zur ersten Translationsrichtung entgegengesetzt ist, und
ein System zum Verriegeln (50, 150) des Balkens (40) an einem oder an jedem zur Welle (22) entgegengesetzten Ende (26) der Führungsschienen (24), wobei jedes System (50; 150) aufweist:
- einen Verriegelungspfad (70; 170), der wenigstens eine Blockierposition (PB1, PB2, PB3) des Balkens (40) begrenzt und der eine in eine Richtung senkrecht zur Entfaltungsachse (X) und zur Drehachse (Y) gegebene Breite (L70), und
- ein Schwenkelement (80), das um eine Schwenkachse (Y84) frei schwenkbar mit dem Balken (40) verbunden ist, mit einer Schwenkbasisebene (P80) des Schwenkelements (80), die zur Entfaltungsachse (X) parallel ist und die die Schwenkachse (Y84) enthält,
wobei jedes Schwenkelement (80) gemäß einer pendelartigen Drehbewegung (R82; R83) um seine Schwenkachse (Y84) entlang eines Teils des Verriegelungspfads (70; 170) bewegbar ist, welcher eine konkave rundliche Rampe (77; 177) bildet, **dadurch gekennzeichnet, dass** sich der besagte Teil des Verriegelungspfads von einer zur anderen Seite der Schwenkbasisebene (P80) über wenigstens 60% der Breite (L70) des Verriegelungspfads (70; 170) erstreckt.

2. Einrichtung gemäß Anspruch 1, **dadurch gekennzeichnet, dass** jede Schwenkbasisebene (P80) einen Toleranzbereich zur Einstellung in Abhängigkeit von der Positionierung relativ zu dem Verriegelungspfad (70; 170) und dem Schwenkelement (80) hat, wobei das Schwenkelement (80) gemäß der pendelartigen Drehbewegung (R82; R83) bewegbar ist unabhängig von der Position der Schwenkbasisebene (P80) in diesem Bereich, wobei dieser Bereich zwischen 20% und 30% der Breite (L70) des Verriegelungspfads aufweist.

3. Einrichtung gemäß einem der vorhergehenden Ansprüche, **dadurch gekennzeichnet, dass** die pendelartige Drehbewegung (R82; R83) den Schwerpunkt (G82) des Schwenkelements (80) von einer ersten Seite (C1) der Schwenkbasisebene (P80) zu einer zweiten Seite (C2) der Schwenkbasisebene (P80) hin transferiert.

4. Einrichtung gemäß einem der vorhergehenden Ansprüche, **dadurch gekennzeichnet, dass** jedes Schwenkelement (80) einen langgestreckten Hebel (82) aufweist, er einerseits mit einem Gelenkelement (84) verbunden ist, das bezüglich des Balkens (40) um die Schwenkachse (Y84) schwenkbar ist, und andererseits mit einem zylindrischen Blockierfinger (86) verbunden ist, der sich parallel zur Schwenkachse (Y84) erstreckt und mit dem Verriegelungspfad (70; 170) zusammenwirkt.

5. Einrichtung gemäß Anspruch 4, **dadurch gekennzeichnet, dass** das oder die Schwenkelemente (80) außerhalb der Kulissen (24) angeordnet sind, wobei der zylindrische Blockierfinger gegebenenfalls außerhalb der Führungsschienen (24) angeordnet ist.

6. Einrichtung gemäß einem der vorhergehenden Ansprüche, **dadurch gekennzeichnet, dass** die Rampe (77) sich im Wesentlichen entlang eines Viertelkreises über wenigstens 80% der Breite (L70) des Verriegelungspfads (70; 170) erstreckt.

7. Einrichtung gemäß einem der vorhergehenden Ansprüche, **dadurch gekennzeichnet, dass** die Rampe (77; 177), während der Aufwärtsbewegung des Balkens (40) in die zweite Richtung (D2), einen Teil des Verriegelungspfads (70; 170) begrenzt, der sich erstreckt zwischen einerseits einer Aufnahme (76), die zu einer Blockierposition (PB3) des Balkens (40) korrespondiert, und andererseits einem Kanal (79; 170) zum außer Eingriff Bringen des Schwenkelements (80) aus dem Verriegelungspfad (70; 170), korrespondierend zu einer Freigabeposition (PL4) des Balkens (40) als Ausgang des Verriegelungspfads (70; 170).

8. Einrichtung gemäß einem der vorhergehenden Ansprüche, **dadurch gekennzeichnet, dass** jedes Verriegelungssystem (50; 150) eine Blattfeder (90) aufweist, die einen Teil (71) des Verriegelungspfads (70; 170) begrenzt während der Abwärtsbewegung des Balkens (40) in die ersten Richtung (D1) und die von dem Schwenkelement (80) ausgelenkt wird während der Aufwärtsbewegung des Balkens (40) in die zweite Richtung (D2).

9. Verfahren zum Implementieren einer Verschluss- oder Sonnenschutz-Einrichtung (10), insbesondere vom Rouleau-Typ, die aufweist:
- Führungsschienen (24), die sich zu einer Entfaltungsachse (X) parallel erstrecken,
- eine Welle (22), die an einem Ende (25) der Führungsschienen (24) angeordnet ist und die um eine Drehachse (Y) drehbar montiert ist, die zu der Entfaltungsachse (X) senkrecht ist, wobei die Welle (22) selektiv in eine erste Richtung (R1) oder in eine zweite Richtung (R2) dreht, die zu der ersten Rotationsrichtung entgegengesetzt ist,
- eine Wand (30), die eine erstes Ende (32) hat, das mit der Welle (22) fest verbunden ist, und die auf die Welle (22) aufwickelbar ist und die ein zweites Ende (34) hat, welches mit einem Balken (40) versehen ist, der durch Zusammenwirken mit den Führungsschienen (24) entlang der Entfaltungsachse (X) translationsbewegbar ist selektiv in eine erste Richtung (D1) oder in eine zweite Richtung (D2), die zur ersten Translationsrichtung entgegengesetzt ist, und
- wenigstens ein System zum Verriegeln (50, 150) des Balkens (40) an einem oder an jedem zur Welle (22) entgegengesetzten Ende (26) der Führungsschienen (24), wobei jedes System (50; 150) aufweist:
einen Verriegelungspfad (70; 170), der wenigstens eine Blockier-Position (PB1, PB2, PB3) des Balkens (40) begrenzt und der eine in eine Richtung senkrecht zur Entfaltungsachse (X) und
zur Drehachse (Y) gegebene Breite (L70) hat, und ein Schwenkelement (80), das um eine Schwenkachse (Y84) frei schwenkbar mit dem Balken (40) verbunden ist, mit einer Schwenkbasisebene (P80) des Schwenkelements (80), die zur Entfaltungsachse (X) parallel ist und die die Schwenkachse (Y84) enthält,
wobei das Verfahren aufweist wenigstens einen Schritt, gemäß welchem jedes Schwenkelement (80) gemäß einer pendelartigen Drehbewegung (R82; R83) um seine Schwenkachse (Y84) entlang eines Teils des Verriegelungspfads (70; 170) schwenkt, welcher eine konkave rundliche Rampe ausbildet, wobei des Verfahren **dadurch gekennzeichnet ist, dass** sich der besagte Teil des Verriegelungspfads von einer zur anderen Seite der Schwenkbasisebene (P80) über wenigstens 60% der Breite (L70) des Verriegelungspfads (70; 170) erstreckt.

10. Verfahren gemäß dem vorhergehenden Anspruch, **dadurch gekennzeichnet, dass** eine Phase der Abwärtsbewegung (Fig. 2) des Balkens (40) wenigstens die Schritte aufweist, bestehend aus:
in einem ersten Zeitabschnitt (A, B), Abrollen (DR1) der Wand (30) in einer ersten Drehrichtung (R1) während der Balken (40) in der ersten Translationsrichtung (D1) geführt bewegt wird, bis das Schwenkelement (80) wieder in einen erste Blockieraufnahme (73) gelangt, welche den Verriegelungspfad (70; 170) begrenzt, und
in einem zweiten Zeitabschnitt (C, D, E), Aufrollen (ER1) der Wand (30) in der ersten Drehrichtung (R1) während der Balken (40) in die zweite Translationsrichtung (D2) geführt bewegt wird, bis das Schwenkelement (80) in eine zweite Blockieraufnahme (75; 175) gelangt, die den Verriegelungspfad (70; 170) begrenzt, wobei das Schwenkelement (80) einer ersten pendelartigen Drehbewegung (R81) folgt, die von der Blockieraufnahme (75; 175) unterbrochen wird,
und dass eine Phase der Aufwärtsbewegung (Fig. 3) des Balkens (40) zumindest die Schritte aufweist, bestehend aus:
- in einem ersten Zeitabschnitt (F, G, H), Abrollen (DR2) der Wand (30) in einer zweiten Drehrichtung (R2) während der Balken (40) in der ersten Translationsrichtung (D1) geführt bewegt wird und während das Schwenkelement (80) eine zweite Blockieraufnahme (75; 175) verlässt, die den Verriegelungspfad (70; 170) begrenzt, um wieder in eine dritte Blockieraufnahme (76; 176) zu gelangen, die den Verriegelungspfad (70; 170) begrenzt,
folgend der Rampe (77; 177) über wenigstens einen Teil des Verriegelungspfads (70; 170), und
- in einem zweiten Zeitabschnitt (I, J), Aufrollen (ER2) der Wand (30) in der zweiten Drehrichtung (R2) während der Balken (40) in der zweiten Translationsrichtung (D2) geführt bewegt wird und während das Schwenkelement (80) einer zweiten pendelartigen Drehbewegung (R82, R83) folgt entlang der Rampe (77; 177) von der dritten Blockieraufnahme (76; 176) aus zu einem Ausgangskanal (79; 179) des Verriegelungspfads (70; 170) hin.

## Claims

1. Closing or solar protection installation (10), in particular an awning-type installation, comprising:
• slides (24) that extend parallel to an opening axis (X),
• a shaft (22) arranged at an end (25) of the slides (24) and mounted to be rotatable around a pivot axis (Y) perpendicular to the opening axis (X), wherein this shaft (22) pivots selectively in a first direction (R1) or in a second direction (R2) opposed to the first direction of rotation,
• a shutter (30) comprising a first end (32) integral to the shaft (22) and able to be wound onto this shaft (22) and a second end (34) fitted with a bar (40) capable of translational motion along the opening axis (X) cooperating with the slides (24) selectively in a first direction (D1) or in a second direction (D2) opposed to the first direction of translational motion, and
• a system (50: 150) for locking the bar (40) at one or at each end (26) of the slides (24) opposite the shaft (22), wherein each system (50; 150) includes:
o a locking path (70; 170) delimiting at least one locking position (PB1, PB2, PB3) of the bar (40) and having a given width (L70) in a direction perpendicular to the opening axis (X) and the pivot axis (Y), and
o a tilting member (80) freely articulated in relation to the bar (40) around a hinge axis (Y84), with a tilting plane (P80) of the tilting member (80) that is parallel to the opening axis (X) and includes this hinge axis (Y84),
where each tilting member (80) is movable in an oscillating rotational movement (R82; R83) around its hinge axis (Y84) along a portion of the locking path (70; 170), which forms a rounded concave ramp (77; 177), **characterised in that** said portion of the locking path extends on either side of the tilting plane (P80) over at least 60% of the width (L70) of the locking path (70; 170).

2. Installation according to claim 1, **characterised in that** each tilting plane (P80) has an adjustment tolerance range dependent on the relative position of the locking path (70; 170) and the tilting member (80), wherein the tilting member (80) is movable following the oscillating rotational movement (R82; R83) irrespective of the position of the tilting plane (P80) in this range, wherein this range amounts to between 20% and 30% of the width (L70) of the locking path.

3. Installation according to one of the preceding claims, **characterised in that** the oscillating rotational movement (R82; R83) moves the centre of gravity (G82) of the tilting member (80) from a first side (C1) of the tilting plane (P80) to a second side (C2) of the tilting plane (P80).

4. Installation according to one of the preceding claims, **characterised in that** each tilting member (80) comprises an elongated lever (82) joining, on one side, a hinge element (84) that pivots in relation to the bar (40) around the hinge axis (Y84) and, on the other side, a cylindrical locking finger (86), which extends parallel to the hinge axis (Y84) and cooperates with the locking path (70; 170).

5. Installation according to claim 4, **characterised in that** the tilting member or members (80) is/are arranged outside the slides (24) and, if need be, the cylindrical locking finger is arranged outside the slides (24).

6. Installation according to one of the preceding claims, **characterised in that** the ramp (77) extends substantially along a quadrant over at least 80% of the width (L70) of the locking path (70; 170).

7. Installation according to one of the preceding claims, **characterised in that** when the bar (40) rises in the second direction (D2) the ramp (77; 177) delimits a portion of the locking path (70; 170) extending, on one side, between a slot (76) corresponding to a locking position (PB3) of the bar (40) and, on the other side, a channel (79; 179) for release of the tilting member (80) out of the locking path (70; 170) corresponding to a release position (PL4) of the bar (40) exiting the locking path (70; 170).

8. Installation according to one of the preceding claims, **characterised in that** each locking system (50; 150) comprises a leaf spring (90), which delimits a portion (71) of the locking path (70; 170) when the bar (40) descends in the first direction (D1) and which is pushed back by the tilting member (80) when the bar (40) rises in the second direction (D2).

9. Method for utilising a closing or solar protection installation (10), in particular an awning-type installation, comprising:
• slides (24) that extend parallel to an opening axis (X),
• a shaft (22) arranged at an end (25) of the slides (24) and mounted to be rotatable around a pivot axis (Y) perpendicular to the opening axis (X), wherein this shaft (22) pivots selectively in a first direction (R1) or in a second direction (R2) opposed to the first direction of rotation,
• a shutter (30) comprising a first end (32) integral to the shaft (22) and able to be wound onto this shaft (22) and a second end (34) fitted with a bar (40) capable of translational motion along the opening axis (X) cooperating with the slides (24) selectively in a first direction (D1) or in a second direction (D2) opposed to the first direction of translational motion, and
• at least one system (50: 150) for locking the bar (40) at one or at each end (26) of the slides (24) opposite the shaft (22), wherein each system (50; 150) includes:
o a locking path (70; 170) delimiting at least one blocking position (PB 1, PB2, PB3) of the bar (40) and having a given width (L70) in a direction perpendicular to the opening axis (X) and the pivot axis (Y), and
o a tilting member (80) freely articulated in relation to the bar (40) around a hinge axis (Y84), with a tilting plane (P80) of the tilting member (80) that is parallel to the opening axis (X) and includes this hinge axis (Y84),
wherein the method comprises at least one step, in which each tilting member (80) pivots in an oscillating rotational movement (R82; R83) around its hinge axis (Y84) along a portion of the locking path (70; 170), which forms a rounded concave ramp (77; 177), said method **characterised in that** said portion of the locking path extends on either side of the tilting plane (P80) over at least 60% of the width (L70) of the locking path (70; 170).

10. Method according to the preceding claim, **characterised in that** a descending phase (Figure 2) of the bar (40) comprises at least the steps consisting of:
• in a first stage (A, B) unwinding (DR1) the shutter (30) in the first direction of rotation (R1) while the bar (40) slides in the first direction of translational motion (D1) until the tilting member (80) returns to a first locking slot (73) delimited in the locking path (70; 170) and
• in a second stage (C, D, E) winding (ER1) the shutter (30) in the first direction of rotation (R1) while the bar (40) slides in the second direction of translational motion (D2) until the tilting member (80) returns to a second locking slot (75; 175) delimited in the locking path (70; 170), wherein this tilting member (80) follows an interrupted first oscillating rotational movement (R81) in the locking slot (75; 175);
and **in that** a rising phase (Figure 3) of the bar (40) comprises at least the steps consisting of:
• in a first stage (F, G, H) unwinding (DR2) the shutter (30) in the second direction of rotation (R2) while the bar (40) slides in the first direction of translational motion (D1) and the tilting member (80) leaves a second locking slot (75; 175) delimited in the locking path (70; 170) to return to a third locking slot (76; 176) delimited in the locking path (70; 170) following the ramp (77; 177) over at least a portion of the locking path (70; 170) and
• in a second stage (I, J) winding (ER2) the shutter (30) in the second direction of rotation (R2) while the bar (40) slides in the second direction of translational motion (D2) and the tilting member (80) follows a second oscillating rotational movement (R82; R83) along the ramp (77; 177) from the third locking slot (76; 176) to an outlet channel (79; 179) of the locking path (70; 170).
